# EUROPÄISCHE PATENTSCHRIFT

(11) **EP 3 627 460 B1**
(45) Veröffentlichungstag und Bekanntmachung des Hinweises auf die Patenterteilung: **05.07.2023**
(21) Anmeldenummer: 19199144.7
(22) Anmeldetag: 24.09.2019
(51) Int. Cl.: G07C 9/00

(54) **ZUGANGSSTEUERUNGSSYSTEM**
ACCESS CONTROL SYSTEM
SYSTÈME DE COMMANDE D'ACCÈS

(30) Priorität: 24.09.2018 DE 102018123423
(43) Veröffentlichungstag der Anmeldung: 25.03.2020
(73) Patentinhaber: Astra Gesellschaft Für Asset Management MbH&Co. Kg, 30890 Barsinghausen (DE)
(72) Erfinder: Stobbe, Anatoli, 30890 Barsinghausen (DE)
(74) Vertreter: Patentanwälte Thömen & Körner

(56) Entgegenhaltungen:
- EP-A1- 1 388 469
- EP-A2- 2 434 463
- WO-A1-2011/100939
- DE-A1- 10 056 533
- US-A1- 2015 068 069
- US-B1- 9 972 146

## Beschreibung

Die Erfindung betrifft ein Zugangssteuerungssystem nach dem Oberbegriff des Anspruchs 1.

Zugangssteuerungssysteme sind im gewerblichen Bereich üblich, um nur autorisierten Personen den Zugang zu Geschäftsräumen, Büros und Lagern zu ermöglichen und anderen den Zugang zu verwehren. Dabei werden elektronische Ausweise in RFID-Technik von zugangsbegehrenden Personen vor ein Lesegerät gehalten und sobald sich der elektronische Ausweis im Lesefeld befindet, erfolgt ein Autorisierungsdialog zwischen dem elektronischen Ausweis und dem Lesegerät. Im Falle der Berechtigung wird dann ein Zugang freigegeben.

Bei Pflegeeinrichtungen mit desorientierten Bewohnern würde jedoch eine Anwendung der bekannten Zugangssteuerungssysteme scheitern, wenn Bewohner die Handhabung der elektronischen Ausweise nicht beherrschen.

Zur Vereinfachung der Zugangsprozedur bei Zugangssteuerungssystemen ist aus der EP 2 434 463 A2 bekannt, elektronische Ausweise und Erfassungsvorrichtungen mit Bluetooth-Transceivern einzusetzen. Die Erfassungsvorrichtungen befinden sich in Türbeschlägen, können über Aktoren Türschlösser öffnen oder zum Öffnen freigeben, werden über Batterien autark mit Energie versorgt und mittels IR-Sensoren bei Annährung von Personen automatisch aktiviert. Es erfolgt dann über die Bluetooth-Transceiver ein Autorisierungsdialog. Im Falle einer bestätigten Berechtigung wird das Türschloss durch den Aktor freigegeben.

Bei Kraftfahrzeugen mit schlüssellosem Zugang ist, wie in der EP 1 388 469 A1 beschrieben, ein Zugangskontrollsystem bekannt, bei dem ein Autorisierungsdialog über UHF Transceiver durchgeführt wird, zum Wecken des UHF-Transceivers im elektronischen Ausweis aber von einem LF-Sender im Fahrzeug ein Wecksignal ausgesendet wird, das von einem LF-Empfänger im Ausweis empfanden und zum Einschalten des ausweisseitigen UHF-Transceivers verwendet wird. Diese Maßnahmen dienen dazu, einen Missbrauch durch ein Datenrelais zu verhindern. Bei dem bekannten Zugangskontrollsystem findet ein Datenaustausch erst dann statt, wenn sich eine zugangsbegehrende Person mit der Hand einem der mehrfach vorhandenen Türgriffe nähert und ferner durch eine Ermittlung der Position des mitgeführten elektronischen Ausweises. Dies geschieht mit einem kapazitiven Näherungssensor an jedem Türgriff und einer Auswertung der Feldstärken mehrerer LF-Sender. Die Zeit für einen Datenaustausch ist dann allerdings so gering, dass sich die Tür nicht immer beim ersten Versuch, am Türgriff zu ziehen, öffnen lässt.

Der Erfindung liegt die Aufgabe zugrunde, ein Zugangssteuerungssystem zu schaffen, das auch bei Einschränkungen der geistigen und körperlichen Fähigkeiten der Benutzer eine zuverlässige Funktion gewährleistet.

Diese Aufgabe wird bei einem Zugangssteuerungssystem nach dem Oberbegriff des Anspruchs 1 durch die Merkmale dieses Anspruchs gelöst.

Weiterbildungen und vorteilhafte Ausgestaltungen ergeben sich aus den Unteransprüchen.

Im Gegensatz zu üblichen Zugangssteuerungssystemen mit Datenübertragungen in nur einem Frequenzbereich nutzt die Erfindung Datenübertragungen sowohl im UHF-Bereich, nämlich 868 MHz, als auch eine Weckfunktion und Ortsinformationen im LF-Bereich, nämlich 125 kHz. Im UHF Bereich lassen sich hohe Datenraten erzielen, so dass die Verarbeitung umfangreicher Datenmengen sehr schnell erfolgen kann. Außerdem ist eine hohe Reichweite über mehrere Meter möglich. Allerdings lässt sich die genaue Reichweite der kommunizierenden UHF-Transceiver nur sehr schwer vorhersagen, da die Ausbreitung durch Personen oder Gegenstände in der Nähe beeinflusst werden kann. Eine zuverlässige Selektion unterschiedlicher Paarungen von elektronischen Ausweisen und stationären Erfassungsgeräten allein über die Reichweite ist daher nicht möglich.

Im LF Bereich hingegen wird die Ausbreitung der elektromagnetischen Wellen nur sehr wenig von Gegenständen beeinträchtigt und wenn, auch nur von großen ferromagnetischen Massen. Die Ausbreitung des Feldes ist daher weitgehend konstant und es lässt sich mit hoher Genauigkeit bestimmen, innerhalb welchen Radius der LF-Empfänger das Sendesignal empfangen und auswerten kann. Da im LF Bereich allerdings nur geringe Datenraten möglich sind, würde ein Autorisierungsdialog lange dauern und könnte abbrechen, wenn der elektronische Ausweis das elektromagnetische Feld verlässt. Daher wird das LF-Signal nur dazu verwendet, den UHF-Transceiver im elektronischen Ausweis zu wecken und eine Ortskennung des LF-Senders zu übermitteln, die beim Dialog der UHF-Transceiver rückübermittelt wird. Die UHF-Transceiver der elektronischen Ausweise und der stationären Erfassungsgeräte werden somit nur für den Autorisierungsdialog eingeschaltet, der allerdings viel Energie benötigt, und bleiben in der übrigen Zeit im Ruhezustand, in der sie nur sehr wenig Energie benötigt wird.

Der LF-Empfänger im elektronischen Ausweis ist zwar dauerhaft aktiv, verbraucht aber wenig Energie. Daher lässt sich der elektronische Ausweis über lange Zeit mit Energie aus einer Batterie versorgen und erfordert nur eine geringe Baugröße, die es ermöglicht, den elektronischen Ausweis in der Kleidung oder am Körper, zum Beispiel am Handgelenk als Uhr oder Uhr-Attrappe, zu tragen.

Auch der LF-Sender ist auf einen geringen Energieverbrauch ausgerichtet, da er gemeinsam mit einer Batterie im Türbeschlag angeordnet ist und diese Batterie zur Energieversorgung ausreichen muss. Stationäre Erfassungsvorrichtungen können so ohne bauliche Veränderungen der Elektroinstallation eingerichtet oder ergänzt werden. Lösungen aus dem Kraftfahrzeugbereich sind nicht direkt übertragbar, da dort eine wesentlich größere Batteriekapazität zur Verfügung steht.

Ein PIR-Sensor sorgt dafür, dass der LF Sender nur dann aktiviert wird, wenn sich das Wärmebild durch eine der Tür nähernde Person ändert. Der PIR-Sensor verbraucht extrem wenig Energie und hat eine wesentlich größere Reichweite als ein kapazitiver Sensor. Damit bleibt ausreichend Zeit, den LF Sender zu aktivieren und den Datenaustausch zur Identifikation abzuschließen, ehe die sich der Tür nähernde Person mit der Hand den Türgriff erreicht hat.

Dadurch, dass der LF-Sender der Erfassungsvorrichtung durch den PIR Sensor nur in Zeitabständen aktiviert wird, verbraucht die Erfassungsvorrichtung ebenfalls nur wenig Energie. Fehlaktivierungen treten zwar auf, wenn andere Personen den Erfassungsbereich des PIR-Sensors betreten, dies ist aber wesentlich seltener als ein Dauerbetrieb.

Weiterhin sorgt eine Weckinformation am Anfang der LF-Sendung dafür, dass der LF-Empfänger des elektronischen Ausweises nicht bereits durch Störfelder anderer Sender veranlasst wird, seinen eigenen UHF-Transceiver zu starten.

Die Sendeleistung des LF-Senders in Verbindung mit dessen Antennengewinn und die Eingangsempfindlichkeit des LF-Empfängers in Verbindung mit dessen Antennengewinn sollte so bemessen sein, dass die Reichweite der LF-Übertragungsstrecke zwischen 40 cm und 2 m beträgt.

Es ist bei dieser Reichweite zu erwarten, dass eine Erfassung auch dann stattfinden kann, wenn der elektronische Ausweis sich gerade an der der Erfassungsvorrichtung abgewandten Seite des Körpers des Benutzers befindet. Weiterhin wird verhindert, dass die UHF-Transceiver von elektronischen Ausweisen und Erfassungsvorrichtungen unnötig aktiviert werden, wenn Bewohner oder Personal ohne Zutrittswunsch lediglich Flure entlang gehen.

Vorzugsweise ist die Reichweite des PIR-Sensors so groß wie die Reichweite der LF-Übertragungsstrecke.

Dadurch wird gewährleistet, dass bei Eintritt in den Erfassungsbereich des PIR-Sensors auch das Signal des LF-Senders vom LF-Empfänger des elektronischen Ausweises empfangen und ausgewertet werden kann.

Weiter vorzugsweise weist das vom LF-Sender erzeugte elektromagnetische Feld eine Kugelcharakteristik auf und die Antennenanordnung des LF Empfängers weist ebenfalls eine Kugelcharakteristik auf.

Es lässt sich dann einfach ein Radius um den Ort der Erfassungsvorrichtung angeben innerhalb dessen der Eintritt eines elektronischen Ausweises erkannt und ausgewertet wird. Dies vereinfacht die Bemessung und Justierung der Erfassungsbereiche benachbarter Erfassungsvorrichtungen, so dass diese eindeutig sind und sich nicht überlappen oder stören.

Gemäß einer Weiterbildung kann die Reichweite durch Variation der Sendeleistung in Grenzen einstellbar sein.

Dadurch ist es möglich, die Funktion und damit auch den Energieverbrauch insbesondere der Erfassungsvorrichtungen an die örtlichen Gegebenheiten und an Gewohnheiten der Bewohner anzupassen.

Eine Weiterbildung sieht vor, dass den elektronischen Ausweisen unterschiedliche Berechtigungsstufen zugewiesen sind, dass in einer eingeschränkten Berechtigungsstufe den elektronischen Ausweisen nur wenige individuelle Berechtigungen erteilt sind, die auf nur automatisch ausführbare Aktionen beschränkt sind und dass in erweiterten Berechtigungsstufen den elektronischen Ausweisen weitere individuelle Berechtigungen erteilt sind, aufgrund der weitere Aktionen automatisch und/oder individuell über eine Eingabevorrichtung ausführbar sind.

Bei desorientierten Bewohnern kann somit der elektronische Ausweis am Handgelenk getragen werden und wenn der Bewohner sich seiner Zimmertür nähert und in den Weckradius der Erfassungsvorrichtung gelangt, wird das von der Erfassungsvorrichtung ausgesandte LF-Signal mit der Ortskennung vom LF-Empfänger des elektronischen Ausweises empfangen und nach Einschalten des UHF-Transceivers der Autorisierungsdialog mit dem UHF-Transceiver der Erfassungsvorrichtung ausgeführt. Bei Berechtigung wird dann ein Aktor einer Freigabevorrichtung aktiviert, die den Türdrücker über einen Druckermechanismus mit der Falle koppelt und durch Drücken des Türdrückers das Öffnen der Tür ermöglicht. Das Aktivieren der Freigabevorrichtung erfolgt somit automatisch. Bei anderen Türen, zu denen der Bewohner keinen Zutritt hat, bleibt die Tür jedoch auch bei Drücken des Türdrückers geschlossen. Neben der Freigabe von Türen können Bereiche auch lediglich überwacht werden und Alarmmeldungen abgesetzt werden.

Bewohner ohne Einschränkungen können elektronische Ausweise mit sich führen, die erweiterte Berechtigungen umfassen, zum Beispiel auch das Verlassen der Pflegeeinrichtung. Pflegepersonal und andere Beschäftigte können darüber hinaus zusätzliche Berechtigungen erhalten, wobei die Möglichkeit besteht, auch durch eine Tastatur wahlweise Aktionen auszuführen, wie individuelles Öffnen weiterer Türen oder Aufzüge.

Weitere Ausführungen von stationären Erfassungsvorrichtungen können an Ein- oder Ausgängen eines zu überwachenden Bereichs angeordnet sein und mit Türsteuerungen und/oder mit einer Registrierungs- und/oder Alarmierungsvorrichtung gekoppelt sein.

Hierbei kann es sich um Gemeinschaftsräume oder Bereiche außerhalb des Gebäudes handeln, die ebenfalls über Türen zugänglich sind oder auch solche Bereiche, die nur darauf überwacht werden, ob Bewohner sich unbeaufsichtigt entfernen wollen.

Zusätzliche Erfassungsvorrichtungen können drahtgebunden, mittels LAN oder mittels UHF- oder WLAN-Transceivern über ein Netzwerk mit einer Registrierungs- und/oder Alarmzentrale verbunden sein. Dabei ist es auch möglich, die gleiche UHF-Funkstrecke zu nutzen, wie sie die Erfassungsvorrichtungen beim Autorisierungsdialog mit den elektronischen Ausweisen verwenden.

Dadurch ist es auch möglich, die Funktion autarker stationärer Erfassungsvorrichtungen oder auch elektronischer Ausweise zu überwachen, um zum Beispiel gescheiterte Zugangsversuche zu registrieren.

Vorzugsweise verfügen die Transceiver der stationären Erfassungsvorrichtungen über eine Kollisionsauflösungsroutine.

Dadurch ist es möglich, Zugangswünsche oder andere Vorgänge auch dann zu erfassen, wenn sich eine Mehrzahl von Bewohnern gerade in einem Überwachungsbereich aufhält und Autorisierungsdialoge gleichzeitig angestoßen werden.

Nachfolgend wird die Erfindung anhand eines Ausführungsbeispiels erläutert, das in der Zeichnung dargestellt und anschließend beschrieben ist.
- Fig. 1: zeigt ein Blockschaltbild eines Zugangssteuerungssystem nach der Erfindung,
- Fig. 2: zeigt einen Türbeschlag zur Aufnahme einer Erfassungsvorrichtung,
- Fig. 3 und 4: zeigen Varianten von elektronischen Ausweisen,
- Fig. 5: zeigt einen schematischen Grundriss einer Pflegeeinrichtung mit Anordnungen von Erfassungsvorrichtungen.

Die Zeichnung zeigt Darstellungen eines Zugangssteuerungssystems, welches besonders für Pflegeeinrichtungen mit desorientierten Bewohnern geeignet ist. Es gewährt den Bewohnern einen einfachen Zugang zu ihren eigenen Zimmern, verhindert aber den Zugang zu fremden Zimmern. Dem Pflegepersonal hingegen wird der Zugang zu allen Zimmern und weiteren Räumen und Bereichen ermöglicht, die desorientierte Bewohner nicht betreten sollen. Auch orientierten Bewohnern stehen Räume und Bereiche zum Betreten zur Verfügung, die für desorientierte Bewohner unzugänglich bleiben sollen.

In Fig. 1 ist ein Zugangssteuerungssystem als Blockschaltbild dargestellt, in dessen oberem Teil eine Erfassungsvorrichtung 10 und in dessen unterem Teil ein elektronischer Ausweis 12 angeordnet sind. Die Erfassungsvorrichtung 10 umfasst einen LF-Sender 14, einen UHF-Transceiver 16, eine Steuerung 18, einen Aktor 20 als motorischen Antrieb und einen PIR-Sensor 22. Der elektronische Ausweis umfasst einen LF-Empfänger 24, einen UHF Transceiver 26, eine Steuerung 28 und optional eine Tastatur 30.

Bewohner und Personal führen elektronische Ausweise 12 mit sich, während stationäre Erfassungsvorrichtungen 10 an den Zimmertüren der Bewohner sowie an weiteren Türen oder Türsteuerungen angeordnet sind. Im Normalfall befinden sich die elektronischen Ausweise und Erfassungsvorrichtungen in einem Ruhezustand, in welchem der größte Teil der elektronischen Schaltungen ausgeschaltet ist und somit der Gesamtenergiebedarf sehr gering ist. Lediglich der PIR Sensor 22 jeder Erfassungsvorrichtung und der LF-Empfänger 24 jedes elektronischen Ausweises sind aktiv.

Nähert sich eine Person mit einem elektronischen Ausweis 12 einer Erfassungsvorrichtung 10, wird eine Änderung des Wärmebildes vom PIR-Sensor 22 der betreffenden Erfassungsvorrichtung 10 erkannt und über die Steuerung 18 der LF-Sender 14 veranlasst, wiederholt eine Ortskennung zu senden und den UHF-Transceiver 16 in einen Betriebszustand zu versetzen. Die Reichweite des LF-Signals ist etwa gleich groß wie der Erfassungsbereiche des PIR-Sensors 22, so dass ein von der Person mitgeführter elektronischer Ausweis 12 gleichzeitig ins Lesefeld der Erfassungsvorrichtung 10 gelangt, wenn die Ortskennung gesendet wird. Der LF-Empfänger 24 des elektronischen Ausweises 12 empfängt dann die Ortskennung, woraufhin die Steuerung 28 den UHF-Transceiver 26 in einen Betriebszustand versetzt und die empfangene Ortskennung an den UHF-Transceiver 26 zur Rückübermittlung weiterleitet. Der UHF-Transceiver 26 des elektronischen Ausweises 12 und der UHF-Transceiver 16 der Erfassungsvorrichtung 10 führen nun einen Autorisierungsdialog aus, in dem die Ortskennung in Verbindung mit einer Benutzerkennung der Person, der der elektronische Ausweis12 zugeordnet ist, an die Erfassungsvorrichtung 10 übertragen wird. Von der Steuervorrichtung 18 wird das Ergebnis ausgewertet. Steht der Bewohner vor seiner eigenen Zimmertür, wird eine Berechtigung erkannt und durch die Steuerung 18 ein Aktor 20 in Form eines Antriebsmotors betätigt, der einen Türdrücker mit einer Drückermechanik einkoppelt. Der Bewohner kann dann durch Drücken des Türdrückers die Tür zu seinem Zimmer öffnen. Steht der Bewohner hingegen vor einer fremden Zimmertür oder einer anderen Tür, zu der er keinen Zutritt hat, wird das Zugangsbegehren abgewiesen, in dem der Aktor 20 nicht durch die Steuerung 18 betätigt wird.

Durch die Aufteilung in eine LF-Funkstrecke im Frequenzbereich 125 kHz und in eine UHF-Funkstrecke im Frequenzbereich von 868 MHz erfolgt das Aktivieren des elektronischen Ausweises, also das Einschalten dessen UHF-Transceivers 26 nur in einem Radius zwischen 40 cm und 2 m um die Erfassungsvorrichtung. Im LF-Bereich wird nämlich die Ausbreitung durch Gegenstände im Lesefeld nur wenig verändert, so dass die Geometrie des Lesefeldes sehr genau festgelegt werden kann. Die Antennen der LF-Sender der Erfassungsvorrichtungen haben Kugelcharakteristik und können so justiert werden, dass sich keine Überlappungen mit Erfassungsvorrichtungen benachbarter Zimmer ergeben. Auch die Antennen der LF Empfänger der elektronischen Ausweise haben Kugelcharakteristik und empfangen das Lesefeld mit gleicher Feldstärke unabhängig von ihrer Ausrichtung im Raum. Aufgrund der bei niedrigen Frequenzen ebenfalls niedrigen Datenrate findet nur eine Übermittlung in einer Richtung von der Erfassungsvorrichtung zum elektronischen Ausweis statt. Dabei wird lediglich die Ortskennung der Erfassungsvorrichtung übertragen. Da diese Übertragung wiederholt wird, kann auf einen Dialog verzichtet werden und es wird davon ausgegangen, dass bei mehreren Übertragungen zumindest einmal die Ortskennung richtig empfangen und ausgewertet werden kann.

Die UHF-Funkstrecke ermöglicht hingegen eine höhere Datenrate und eignet sich somit für einen Dialog, bei dem auch umfangreichere Daten übermittelt werden können. Auch wird eine höhere Reichweite erzielt, die allerdings aufgrund von Reflexionen und Dämpfungen stark variieren kann. Die UHF-Transceiver benötigen mehr Energie als ein LF Empfänger oder ein getakteter LF-Sender und werden daher nur eingeschaltet, wenn die Annäherung eines elektronischen Ausweises an eine Erfassungsvorrichtung dadurch erkannt wird, dass ein PIR-Sensor ein durch einen Benutzer des Ausweises verändertes Wärmebild registriert.

Während ein desorientierter Bewohner nur eine eingeschränkte Berechtigungsstufe hat, also zum Beispiel nur seine eigene Zimmertür öffnen darf, können nicht desorientierte Bewohner und besonders das Personal weitergehende individuelle Berechtigungen erhalten. Bei desorientierten Bewohnern kann das Steuern des Aktors 20 automatisch ohne weitere Eingriffsmöglichkeit erfolgen, während Personen mit weitergehenden Berechtigungen zusätzlich oder alternativ auch manuelle Aktionen ausführen können, wozu auf deren elektronischen Ausweis 12 eine Eingabevorrichtung 30, zum Beispiel in Form einer Tastatur, vorgesehen ist.

Fig. 2 zeigt einen Türbeschlag 32 zur Aufnahme einer Erfassungsvorrichtung 34. Der Türbeschlag 32 umfasst einen Türdrücker 40, der bei fehlender Berechtigung nur leer gedrückt werden kann, ohne dass die Tür geöffnet werden kann, bei Berechtigung aber mit einem Drückermechanismus gekoppelt wird und dann bei Betätigung ein Rückziehen der Falle ermöglicht. Im oberen Teil des Schließblechs befindet sich eine für hochfrequente Felder durchlässige Abdeckung 36, hinter der die Erfassungsvorrichtung mit den Antennen des UHF-Transceivers 16 und des LF-Senders 14 angeordnet ist. Die Abdeckung 36 weist außerdem eine Öffnung 38 für den PIR-Sensor auf.

Fig. 3 zeigt als Ausführung eines elektronischen Ausweises 12 für eine desorientierte Person eine am Handgelenk zu tragende Uhr 42, die auch als Attrappe ausgebildet sein kann, und keine Bedienungselemente aufweist.

Fig. 4 zeigt als Ausführung eines elektronischen Ausweises 12 einen Anhänger 44, der am Schlüsselbund, an einem Halsband oder auch so in einer Tasche der Kleidung getragen werden kann. Dieser elektronische Ausweis 12 kann weitere Berechtigungsstufen haben und verfügt zur Aktivierung weiterer Aktionen über eine Tastatur 46.

Fig. 5 zeigt einen schematischen Grundriss einer Pflegeeinrichtung mit Anordnungen von Erfassungsvorrichtungen. Von einem Flur 64 aus sind zwei Zimmer 60 und 62 über Türen zugänglich. Türbeschläge 32 und 32' sind jeweils mit Erfassungsvorrichtungen 10 ausgestattet. Eine weitere Erfassungsvorrichtung 48 befindet sich an der Türsteuerung einer Automatiktür am Ende des Flurs und ebenfalls eine weitere Erfassungsvorrichtung 54 befindet sich an einer Automatiktür an einem Ausgang zum Außenbereich 66. Schließlich befindet sich noch eine Erfassungsvorrichtung 52 am Grundstückseingang. Die Erfassungsvorrichtungen 52 steuert über ihren Aktor allerdings keine Türen, sondern eine Alarmanlage.

Die Erfassungsvorrichtungen 48 und 54 in den Türsteuerungen der Automatiktüren werden vorzugsweise mit Energie aus dem Hausnetz versorgt. Hier kann auf PIR-Sensoren verzichtet werden und der LF-Sender in Zeitabständen wiederholt senden. Da die Erfassungsvorrichtung 52 nicht in einem Türbeschlag untergebracht werden muss, kann auch sie mit einer dann etwas größeren Batterie für den erweiterten Erfassungsbereich betrieben werden. Ein PIR-Sensor ist dann zweckmäßig. Möglich ist jedoch auch ein Betrieb aus dem Hausnetz ohne PIR-Sensor.

Bei allen Erfassungsvorrichtungen ist durch einen gestrichelten Kreis das Lesefeld gezeigt, indem Personen mit elektronischen Ausweisen erkannt und erfasst werden. Durch verändern der Sendeleistung der LF-Sender der Erfassungsvorrichtungen kann die Größe dieser Lesefelder angepasst werden. Bei größeren Lesefeldern, zum Beispiel am Ausgang zum Außenbereich, kann es vorkommen, dass sich dort mehrere Personen gleichzeitig aufhalten. Durch Antikollisionsroutinen der Steuerungen der Erfassungsvorrichtungen können Störungen bei der Erfassung durch gleichzeitiges Senden beseitigt werden.

Die Erfassungsvorrichtungen können aufgrund ihres geringen Energiebedarfs autark betrieben werden und benötigen daher keine Integration in die Elektroinstallation. Es besteht die Möglichkeit, sie drahtlos in ein Netzwerk einzubinden, zum Beispiel durch die vorhandenen UHF-Funkstrecken und zusätzliche UHF-Transceiver und/oder durch zusätzliche WLAN-Transceiver und WLAN-Hotspots. Zur Weiterleitung an eine zentrale Registriervorrichtung 58 sind daher im Innen- und Außenbereich WLAN-Hotspots 50 und 56 angeordnet.

Die Erfassungsvorrichtungen können auch so ausgebildet sein, dass sie in Zeitabständen von etwa 1 Stunde Beacon-Kennungen aussenden mittels der die Registriervorrichtung 58 deren Anwesenheit und Funktionsfähigkeit überprüft. Derartige Aussendungen im HF-Bereich ermöglichen so die Überwachung der Erfassungsvorrichtungen, ohne deren Energiebedarf wesentlich zu erhöhen.

**Bezugszeichenliste**

| | | | |
|---|---|---|---|
| 10 | Erfassungsvorrichtung | 50 | WLAN-Hotspot |
| 12 | elektronische Ausweis | 52 | Erfassungsvorrichtung |
| 14 | LF-Sender | 54 | Erfassungsvorrichtung |
| 16 | UHF-Transceiver | 56 | WLAN-Hotspot |
| 18 | Steuerung | 58 | Registrier-, Alarm ierungsvorrichtung |
| 20 | Aktor | | |
| 22 | PIR-Sensor | 60 | Zimmer |
| 24 | LF-Empfänger | 62 | Zimmer |
| 26 | UHF-Transceiver | 64 | Flur |
| 28 | Steuerung | 66 | Außenbereich |
| 30 | Eingabevorrichtung, Tastatur | | |
| 32 | Türbeschlag | | |
| 34 | Erfassungsvorrichtung | | |
| 36 | Abdeckung | | |
| 38 | Öffnung | | |
| 40 | Türdrücker | | |
| 42 | Uhr | | |
| 44 | Anhänger | | |
| 46 | Tastatur | | |
| 48 | Erfassungsvorrichtung | | |

## Patentansprüche

1. Zugangssteuerungssystem, bestehend aus von Personen mitgeführten elektronischen Ausweisen (12) und stationären Erfassungsvorrichtungen (10), wobei bei Annäherung einer Person an eine stationäre Erfassungsvorrichtung (10) ein Autorisierungsdialog stattfindet und bei Autorisierung eine Freigabevorrichtung aktivierbar ist, wobei jeder elektronische Ausweis (12) einen Transceiver und eine Steuerung (28) enthält und jede Erfassungsvorrichtung (10) einen Transceiver, eine Steuerung (18) und einen Aktor (20) zur Türfreigabe enthält, wobei Erfassungsvorrichtungen (10) autark in Türbeschläge (32) integriert sind, über eine jeweils in den Türbeschlag (32) größenmäßig passende, dort eingebaute Batterie mit Energie versorgt werden und einen IR-Sensor umfassen, mittels dem über die Steuerung (18) der Erfassungsvorrichtung (10) bei Annäherung einer Person vorübergehend der Transceiver der stationären Erfassungsvorrichtung (10) von einem Ruhezustand in einen Betriebszustand versetzt wird und ein Autorisierungsdialog durch Austausch und Prüfung der Identitätsnummer des elektronischen Ausweises (12) durchgeführt wird und bei Berechtigung mittels der Steuerung (18) der Aktor (20) der Türfreigabevorrichtung aktiviert wird, **dadurch gekennzeichnet, dass** die Transceiver in den elektronischen Ausweisen (12) UHF-Transceiver (26) sind, dass die Transceiver in den Erfassungsvorrichtungen (10) ebenfalls UHF-Transceiver (16) sind, dass jeder elektronische Ausweis (12) zusätzlich einen LF-Empfänger (24) und jede Erfassungsvorrichtung (10) zusätzlich einen LF-Sender (14) enthält, dass der IR-Sensor der Erfassungsvorrichtung (19) ein PIR-Sensor (22) ist, wobei das Zugangssteuerungssystem so eingerichtet ist, dass bei einer durch den PIR-Sensor (22) erkannten Veränderung eines Wärmebildes über die Steuerung (18) der Erfassungsvorrichtung (10) deren LF-Sender (14) aktiviert wird und eine Weckinformation gefolgt von einer eigenen Ortsinformation gesendet wird, dass bei Empfang der Ortsinformation durch den LF-Empfänger (24) des elektronischen Ausweises (12) mittels dessen Steuerung (28) der UHF-Transceiver (26) des elektronischen Ausweises von einem Ruhezustand in einen Betriebszustand versetzt wird und mit dem dann ebenfalls im Betriebszustand befindlichen UHF-Transceiver (16) der stationären Erfassungsvorrichtung (1 ein Autorisierungsdialog durch Austausch und Prüfung der Identitätsnummer des elektronischen Ausweises (12) in Verbindung mit der rückgesendeten Ortsinformation der stationären Erfassungseinrichtung (10) durchgeführt wird und bei Berechtigung mittels der Steuerung (18) der Aktor (20) der Türfreigabevorrichtung aktiviert wird.

2. Zugangssteuerungssystem nach Anspruch 1, **dadurch gekennzeichnet, dass** die Sendeleistung des LF-Senders (14) in Verbindung mit dessen Antennengewinn und die Eingangsempfindlichkeit des LF-Empfängers (24) in Verbindung mit dessen Antennengewinn so bemessen sind, dass die Reichweite der LF-Übertragungsstrecke zwischen 40 cm und 2 m beträgt.

3. Zugangssteuerungssystem nach Anspruch 2, **dadurch gekennzeichnet, dass** die Reichweite des PIR-Sensors (22) so groß wie die Reichweite der LF-Übertragungsstrecke ist.

4. Zugangssteuerungssystem nach einem der Ansprüche 1 bis 3, **dadurch gekennzeichnet, dass** das vom LF-Sender (14) erzeugte elektromagnetische Feld eine Kugelcharakteristik aufweist und dass die Antennenanordnung des LF Empfängers (24) ebenfalls eine Kugelcharakteristik aufweist.

5. Zugangssteuerungssystem nach einem der Ansprüche 1 bis 4, **dadurch gekennzeichnet, dass** die Reichweite durch Variation der Sendeleistung in Grenzen einstellbar ist.

6. Zugangssteuerungssystem nach einem der Ansprüche 1 bis 5, **dadurch gekennzeichnet, dass** den elektronischen Ausweisen (12) unterschiedliche Berechtigungsstufen zugewiesen sind, dass in einer eingeschränkten Berechtigungsstufe den elektronischen Ausweisen (12) nur wenige individuelle Berechtigungen erteilt sind, die auf nur automatisch ausführbare Aktionen beschränkt sind und dass in erweiterten Berechtigungsstufen den elektronischen Ausweisen (12) weitere individuelle Berechtigungen erteilt sind, aufgrund der weitere Aktionen automatisch und/oder individuell über eine Eingabevorrichtung (30) ausführbar sind.

7. Zugangssteuerungssystem nach einem der Ansprüche 1 bis 6, **dadurch gekennzeichnet, dass** eine weitere Anzahl von stationären Erfassungsvorrichtungen (34, 48, 52, 54) an Ein- oder Ausgängen eines zu überwachenden Bereichs (66) angeordnet sind und mit einer Registrierung- und/oder Alarmierungsvorrichtung (58) gekoppelt sind.

8. Zugangssteuerungssystem nach einem der Ansprüche 1 bis 7, **dadurch gekennzeichnet, dass** stationäre Erfassungsvorrichtungen (34, 48, 52, 54) mittels UHF-Funkstrecken und/oder WLAN- Transceivern (50, 56) über ein Netzwerk mit einer Registrierungszentrale (58) verbunden sind.

9. Zugangssteuerungssystem nach einem der Ansprüche 1 bis 8, **dadurch gekennzeichnet, dass** die Transceiver (16) der stationären Erfassungsvorrichtungen (34, 48, 52, 54) über eine Kollisionsauflösungsroutine verfügen.

## Claims

1. Access control system consisting of electronic IDs (12) carried by persons and stationary capture devices (10), wherein an authorization dialogue takes place when a person approaches a stationary capture device (10) and a release device can be activated in the event of authorization, wherein each electronic ID (12) contains a transceiver and a controller (28) and each capture device (10) contains a transceiver, a controller (18) and an actuator (20) for releasing the door, wherein capture devices (10) are autonomously integrated in door fittings (32), are supplied with energy via a battery that fits in terms of size into the door fitting (32) and is installed there and comprise an IR sensor, by means of which the transceiver of the stationary capture device (10) is temporarily changed from an idle state into an operating state via the controller (18) of the capture device (10) when a person approaches, and an authorization dialogue is carried out by interchanging and checking the identity number of the electronic ID (12), and the actuator (20) of the door release device is activated by means of the controller (18) in the event of authorization, **characterized in that** the transceivers in the electronic IDs (12) are UHF transceivers (26), **in that** the transceivers in the capture devices (10) are likewise UHF transceivers (16), **in that** each electronic ID (12) additionally contains an LF receiver (24) and each capture device (10) additionally contains an LF transmitter (14), **in that** the IR sensor of the capture device (19) is a PIR sensor (22), wherein the access control system is configured in such a manner that the LF transmitter (14) of the capture device (10) is activated via the controller (18) of the capture device (10) if a change in a thermal image is detected by the PIR sensor (22), and wake-up information followed by separate location information is transmitted, **in that** the UHF transceiver (26) of the electronic ID is changed from an idle state into an operating state by means of the controller (28) of the electronic ID (12) when the location information is received by the LF receiver (24) of the electronic ID (12), and an authorization dialogue is carried out with the UHF transceiver (16) of the stationary capture device (10), which is then likewise in the operating state, by interchanging and checking the identity number of the electronic ID (12) in conjunction with the returned location information from the stationary capture device (10), and the actuator (20) of the door release device is activated by means of the controller (18) in the event of authorization.

2. Access control system according to Claim 1, **characterized in that** the transmission power of the LF transmitter (14) in conjunction with its antenna gain and the receiving sensitivity of the LF receiver (24) in conjunction with its antenna gain are such that the range of the LF transmission path is between 40 cm and 2 m.

3. Access control system according to Claim 2, **characterized in that** the range of the PIR sensor (22) is as great as the range of the LF transmission path.

4. Access control system according to one of Claims 1 to 3, **characterized in that** the electromagnetic field generated by the LF transmitter (14) has an omnidirectional characteristic, and **in that** the antenna arrangement of the LF receiver (24) likewise has an omnidirectional characteristic.

5. Access control system according to one of Claims 1 to 4, **characterized in that** the range can be set within limits by varying the transmission power.

6. Access control system according to one of Claims 1 to 5, **characterized in that** different authorization levels are assigned to the electronic IDs (12), **in that** only a few individual authorizations, which are limited to actions which can only be carried out automatically, are granted to the electronic IDs (12) in a restricted authorization level, and **in that** further individual authorizations, on the basis of which further actions can be carried out automatically and/or individually via an input device (30), are granted to the electronic IDs (12) in extended authorization levels.

7. Access control system according to one of Claims 1 to 6, **characterized in that** a further number of stationary capture devices (34, 48, 52, 54) are arranged at entrances or exits of a region (66) to be monitored and are coupled to a registration and/or alerting device (58) .

8. Access control system according to one of Claims 1 to 7, **characterized in that** stationary capture devices (34, 48, 52, 54) are connected to a registration centre (58) via a network by means of UHF radio links and/or WLAN transceivers (50, 56).

9. Access control system according to one of Claims 1 to 8, **characterized in that** the transceivers (16) of the stationary capture devices (34, 48, 52, 54) have a collision resolution routine.

## Revendications

1. Système de commande d'accès comprenant des badges électroniques (12) portées par des personnes et des dispositifs de détection fixes (10), un dialogue d'autorisation étant déclenché lorsqu'une personne s'approche d'un dispositif de détection fixe (10), et un dispositif de déverrouillage pouvant être activé lors de l'autorisation, chaque badge électronique (12) contenant un émetteur-récepteur et une commande (28) et chaque dispositif de détection (10) contenant un émetteur-récepteur, une commande (18) et un actionneur (20) destiné à déverrouiller une porte, des dispositifs de détection (10) étant intégrés de manière autonome dans les ferrures de porte (32), étant alimentés en énergie par une batterie intégrée dans la ferrure de porte (32) et dimensionnellement adaptée à celle-ci, et comprenant un capteur IR qui permet à la commande (18) du dispositif de détection (10), lorsqu'une personne s'approche, de commuter l'émetteur-récepteur du dispositif de détection fixe (10) temporairement d'un état de repos à un état de fonctionnement et un dialogue d'autorisation par échange et vérification du numéro d'identification du badge électronique (12) étant déclenché et, en cas d'autorisation, l'actionneur (20) du dispositif de déverrouillage de porte étant activé au moyen de la commande (18), **caractérisé en ce que** les émetteurs-récepteurs des badges électroniques (12) sont des émetteurs-récepteurs UHF (26), **en ce que** les émetteurs-récepteurs des dispositifs de détection (10) sont également des émetteurs-récepteurs UHF (16), **en ce que** chaque badge électronique (12) contient en plus un récepteur LF (24) et chaque dispositif de détection (10) contient en plus un émetteur LF (14), **en ce que** le capteur IR du dispositif de détection (19) est un capteur PIR (22), le système de commande d'accès étant conçu de telle sorte que, lorsque le capteur PIR (22) détecte un changement dans une image thermique, la commande (18) du dispositif de détection (10) active son émetteur LF (14) et émet une informations de réveil suivie d'une information de localisation propre, de telle sorte que, lors de la réception de l'information de localisation par le récepteur LF (24) du badge électronique (12), la commande (28) de celui-ci commute l'émetteur-récepteur UHF (26) du badge électronique d'un état de repos à un état de fonctionnement et l'émetteur-récepteur UHF (16), également dans l'état de fonctionnement, du dispositif de détection fixe (10) déclenche alors un dialogue d'autorisation par échange et vérification du numéro d'identité du badge électronique (12) en liaison avec l'information de localisation renvoyée du dispositif de détection fixe (10) et, en cas d'autorisation, la commande (18) active l'actionneur (20) du dispositif de déverrouillage de porte.

2. Système de commande d'accès selon la revendication 1, **caractérisé en ce que** la puissance d'émission de l'émetteur LF (14) en relation avec son gain d'antenne et la sensibilité d'entrée du récepteur LF (24) en relation avec son gain d'antenne sont dimensionnées de telle sorte que la portée de la liaison de transmission LF est comprise entre 40 cm et 2 m.

3. Système de commande d'accès selon la revendication 2, **caractérisé en ce que** la portée du capteur PIR (22) est aussi grande que la portée de la liaison de transmission LF.

4. Système de commande d'accès selon l'une des revendications 1 à 3, **caractérisé en ce que** le champ électromagnétique généré par l'émetteur LF (14) a une caractéristique sphérique et **en ce que** l'agencement d'antennes du récepteur LF (24) a également une caractéristique sphérique.

5. Système de commande d'accès selon l'une des revendications 1 à 4, **caractérisé en ce que** la portée peut être ajustée dans certaines limites par variation de la puissance d'émission.

6. Système de commande d'accès selon l'une des revendications 1 à 5, **caractérisé en ce que** les badges électroniques (12) sont affectées à différents niveaux d'autorisation, **en ce que** dans un niveau d'autorisation restreint seules quelques autorisations individuelles, qui ne sont restreintes qu'à des actions exécutables automatiquement, sont accordées aux badges électroniques (12) et **en ce que**, dans des niveaux d'autorisation étendus, des autorisations individuelles supplémentaires sont accordées aux badges électroniques (12), sur la base desquelles d'autres actions peuvent être effectuées automatiquement et/ou individuellement par le biais d'un dispositif d'entrée (30).

7. Système de commande d'accès selon l'une des revendications 1 à 6, **caractérisé en ce qu'**un nombre supplémentaire de dispositifs de détection fixes (34, 48, 52, 54) sont disposés aux entrées ou sorties d'une zone (66) à surveiller et sont couplés à un dispositif d'enregistrement et/ou d'alarme (58).

8. Système de commande d'accès selon l'une des revendications 1 à 7, **caractérisé en ce que** des dispositifs de détection fixes (34, 48, 52, 54) sont reliés à un centre d'enregistrement (58) au moyen de liaisons radio UHF et/ou d'émetteurs-récepteurs WLAN (50, 56) par le biais d'un réseau.

9. Système de commande d'accès selon l'une des revendications 1 à 8, **caractérisé en ce que** les émetteurs-récepteurs (16) des dispositifs de détection fixes (34, 48, 52, 54) disposent d'un sous-programme de résolution de collision.
